# EUROPÄISCHE PATENTSCHRIFT

(11) **EP 0 961 641 B1**
(45) Veröffentlichungstag und Bekanntmachung des Hinweises auf die Patenterteilung: **03.09.2003**
(21) Anmeldenummer: 98905285.7
(22) Anmeldetag: 12.01.1998
(51) Int. Cl.: A63B 49/08

(54) **TENNISSCHLÄGER MIT EINER VORRICHTUNG ZUM AUFHEBEN VON TENNISBÄLLEN**
TENNIS RACKET WITH A DEVICE FOR PICKING UP TENNIS BALLS
RAQUETTE DE TENNIS AVEC UN DISPOSITIF POUR RAMASSER DES BALLES DE TENNIS

(30) Priorität: 10.01.1997 DE 19700679
(43) Veröffentlichungstag der Anmeldung: 08.12.1999
(73) Patentinhaber: Neumann, Kurt, 80801 München (DE)
(72) Erfinder: Neumann, Kurt, 80801 München (DE)
(74) Vertreter: DIEHL GLAESER HILTL & PARTNER
(86) Internationale Anmeldenummer: EP9800131
(87) Internationale Veröffentlichungsnummer: WO98030290

(56) Entgegenhaltungen:
- DE-A- 3 417 595
- FR-A- 2 594 037
- US-A- 4 210 327
- US-A- 4 826 173
- US-A- 4 993 712
- US-A- 5 056 786

## Beschreibung

Die Erfindung bezieht sich auf einen Tennisschläger mit einer lösbaren Vorrichtung zum Aufheben von Tennisbällen.

Bisher wurden folgende Methoden angewandt, um Tennisbälle aufzuheben:
a) Man bückt sich und hebt den Ball mit der Hand auf.
b) Man schlägt mit der Besaitung des Schlägers auf den am Boden liegenden Ball, wodurch der Ball hochspringt. Durch weiteres mehrmaliges Schlagen des Balles mit der Besaitung des Schlägers bewirkt man ein Höherspringen des Balles, der dann mit einer Hand aufgenommen werden kann.
c) Man berührt den Ball mit einer Fußinnen- oder Fußaußenseite, preßt gleichzeitig den Rand des Schlägers gegen den Ball und hebt anschließend Fuß und Schläger gleichzeitig hoch, wodurch der Ball vom Boden weg angehoben wird. Dann läßt man den Ball zu Boden fallen und schlägt mit der Schlägerbesaitung auf den Ball, wodurch ein Höherspringen des Balles bewirkt wird, der dann mit einer Hand aufgenommen werden kann.

Diese Methoden sind mit verschiedenen Nachteilen verbunden. Die Variante a) kann vor allem bei oftmaliger Wiederholung des Ballaufhebens zu starken Schmerzen im Rückenbereich führen oder kann bereits vorhandene Rückenbeschwerden verschlimmern. Die Varianten b) und c) erfordern eine ausgeprägte Fertigkeit im Umgang mit Tennisball und Tennisschläger, die nur von geübten Spielern aufgebracht wird.

Aus der DE 2533233 A1 ist ein Tennisschläger mit einer außerhalb der Schlag- und Grifffläche fest angebrachten Klettenfolie bekannt.

Daneben ist aus der DE 3205862 A1 ein Tennisschläger mit einem am Schlägerkopf verklebten Haftband zur Aufnahme von Tennisbällen bekannt.

Beide aus dem Stand der Technik bekannten Lösungen weisen jedoch das Problem auf, daß sich mit der Zeit die Filzhaare eines Tennisballes vom Ball lösen und in den Häkchen der Klettenfolie hängen bleiben. Dadurch wird die Haftfähigkeit der Aufnahmevorrichtung beeinträchtigt.

Außerdem ist aus der US-A-4,993,712 eine Vorrichtung zum Aufheben von Tennisbällen bekannt, bei der die Griffunterseite eines Tennisschlägers einen Teil einer Klettenfolie trägt und der korrespondierende zweite Teil der Klettenfolie an einem konkav geformten- Aufnahmeteil angebracht ist. Die konkave innere Oberfläche des Aufnahmeteils ist der Oberflächenkrümmung von Tennisbällen angepaßt und mit dem Häkchen-Teil eines Klett-Verschlusses ausgestattet. Die Häkchen greifen in die Oberfläche des Tennisballes ein und ermöglichen so ein Aufheben des Balles.

Die Vorrichtung gemäß der US-A-4,993,712 weist als offensichtlichen Nachteil ein signifikantes Volumen auf, wodurch der Spieler beim Schlag behindert werden kann. Daneben handelt es sich um eine technisch aufwendige Konstruktion, die erhebliche Produktionskosten verursacht.

Der vorliegenden Erfindung liegt daher die Aufgabe zugrunde, eine technisch einfache, austauschbare Vorrichtung zum Aufheben von Tennisbällen bereitzustellen.

Diese Aufgabe löst die Erfindung durch die in dem unabhängigen Patentanspruch 1 angegebenen Tennisschläger mit lösbar angebrachtem Haftband. Weitere vorteilhafte Details, Aspekte und Ausgestaltungen der Erfindung ergeben sich aus den abhängigen Patentansprüchen, der Beschreibung und den Zeichnungen.

Der erfindungsgemäße Tennisschläger mit einer Vorrichtung zum Aufheben von Tennisbällen wird mit dem Begriff "Pusher" bezeichnet.

Die Erfindung bezieht sich gemäß einem Aspekt auf Tennisschläger mit einem fest an der Unterseite des Griffendes (1) angebrachten Haftband (3), das lösbar mit einem austauschbaren, mechanisch haftenden Haftband (4) verbunden ist. Dieses fest an der Unterseite des Griffendes (1) angebrachte Haftband - (3) ist erfindungsgemäß aus einer Trägerschicht aufgebaut, welche mit einer adhesiv haftenden Schicht und einer gegenüberliegenden, mechanisch haftenden Schicht ausgestattet ist. Als Trägerschicht kann eine Kunststoffschicht, Papierschicht oder dergleichen verwendet werden.

Mit dem an der Unterseite des Griffendes (1) fest angebrachten Haftband (3) ist ein austauschbares, mechanisch haftendes Haftband (4) verbunden, das aus zwei einander gegenüberliegenden Trägerschichten aufgebaut ist, die durch eine adhesiv haftende Schicht miteinander verbunden sind, wobei die beiden einander gegenüberliegenden Trägerschichten jeweils mit einer der adhesiv haftenden Schicht gegenüberliegenden, mechanisch haftenden Schicht ausgestattet sind. Als Trägerschicht kann eine Kunststoffschicht, Papierschicht oder dergleichen verwendet werden.

Ein weiterer vorteilhafter Aspekt der vorliegenden Erfindung ergibt sich aus der Tatsache, daß die zwei einander gegenüberliegenden, mechanisch haftenden Schichten des lösbar an dem fest am Griffende angebrachten Haftband (3) befestigten, austauschbaren Haftbandes (4) aus zwei häkchentragenden Schichten (für den Fall, daß am Griffende (1) eine schlaufentragende Schicht fest angebracht ist) bzw. aus einer häkchen- und einer schlaufentragenden Schicht (für den Fall, daß am Griffende (1) eine häkchentragende Schicht fest angebracht ist) besteht, wobei insbesondere Teile eines Klettverschlusses verwendet werden.

Die beiliegende Zeichnung dient der weiteren Erläuterung der vorliegenden Erfindung.
- Fig. 1: zeigt das Griffende (1) eines erfindungsgemäßen Tennisschlägers, der ein fest an der Unterseite des Griffendes (1) angebrachtes Haftband (3) aufweist, das lösbar mit einem austauschbaren, mechanisch haftenden Haftband (4) verbunden ist. Das fest angebrachte Haftband (3) weist eine schlaufentragende Schicht auf und das austauschbare, mechanisch haftende Haftband ist mit zwei häkchentragenden Schichten ausgestattet.

Eine bevorzugte Ausführungsform der Erfindung wird im folgenden detailliert beschrieben.

Die vorliegende Erfindung verwendet ein Haft- oder Klettband bestehend aus zwei mechanisch haftenden Oberflächen, nämlich einmal einer häkchentragenden Schicht und als Gegenstück einer schlaufentragenden Schicht. Durch das Zusammenfügen der Innenseite beider Teile ist eine Haftung beider Bänder möglich. Es wird an das Schlägerende (Fig. 1) das Band mit den Häkchen mit einem flüssigen Klebstoff oder einem doppelseitig klebenden Band montiert, wobei die Klebekraft von beiden Seiten sehr fest ist. Sodann wird ein Haftband mit Häkchen mit einem anderen Haftband mit Schlaufen jeweils von der Rückseite mit einem Spezialkleber verbunden. Es kann diese Verbindung auch mit einem doppelseitig klebenden Band erfolgen. Dieses mit Häkchen und gegenüberliegend mit Schlaufen ausgestattete Haftband wird sodann mit der schlaufentragenden Schicht auf das mit Häkchen ausgestattete Haftband am Schlägerende aufgedrückt. Dieses doppelseitig mechanisch haftende Haftband kann ohne Probleme bei einer Verschmutzung ausgewechselt werden. Ein neues Haftband kann dann wieder auf das Band mit den Häkchen am Schlägerende aufgedrückt werden.

Außerdem umfaßt ein Aspekt der vorliegenden Erfindung ein Haft- oder Klettband bestehend aus zwei mechanisch haftenden Oberflächen, nämlich zwei häkchentragenden Schichten 4. Durch das Zusammenfügen der Innenseite beider Teile ist eine Haftung beider Bänder möglich. Es wird an das Schlägerende das Band mit Schlaufen 3 mit einem flüssigen Klebstoff oder einem doppelseitig klebenden Band montiert, wobei die Klebekraft von beiden Seiten sehr fest ist. Sodann wird ein Haftband mit Häkchen mit einem anderen Haftband mit Häkchen jeweils von der Rückseite mit einem Spezialkleber verbunden. Es kann diese Verbindung auch mit einem doppelseitig klebenden Band erfolgen. Dieses beidseitig mit Häkchen ausgestattete Haftband 4 wird sodann auf das mit den Schlaufen am Schlägerende 3 aufgedrückt. Dieses doppelseitig mechanisch haftende Haftband 4 kann ohne Probleme bei einer Verschmutzung ausgewechselt werden. Ein neues Haftband mit Häkchen kann dann wieder auf das Band mit den Schlaufen am Schlägerende aufgedrückt werden.

Um den Ball vom Boden aufzunehmen, muß der Schläger am Schlägerkopf angefaßt und gegen den am Boden liegenden Ball gedrückt werden. Durch den Druck des Schlägers verbinden sich die Häkchen des Haftbandes mit dem Ball und dieser kann dann mit dem Schläger ohne weiteres Bücken aufgenommen werden. Danach wird mit der anderen Hand der haftende Ball vom Schlägerende gelöst.

Diese Art des Aufhebens des Balles wird am besten folgendermaßen ausgeführt: man geht zum Ball und fixiert diesen mit der Innenseite beider Beine, so daß der Ball nicht seitlich ausweichen kann. Dann drückt man mit dem Schlägerende leicht gegen den Ball und kann diesen ohne Probleme aufnehmen. Da zur Zeit alle Schlägerenden planeben sind, der Tennisball jedoch eine gewölbte Oberfläche besitzt, würde sich den Herstellern von Tennisschlägern die Möglichkeit bieten, das Schlägerende leicht konkav auszubilden und in diese Mulde das Haftband einzukleben, da diese konkave Ausbildung des Schlägerendes eine größere Haftfläche bietet und zudem ein Ausweichen des Balles beim Andrücken verhindert.

Da viele Hersteller von Tennisschlägern am Ende des Griffes ihr Markenlogo aufdrucken und durch das Aufkleben des Haftbandes dieses Logo überklebt wird, kann das Haftband mit den Firmenlogos eingefärbt werden.

## Patentansprüche

1. Tennisschläger mit einer Vorrichtung zum Aufheben von Tennisbällen, wobei ein Haftband (3) bestehend aus einer Trägerschicht mit einer adhesiv haftenden Schicht und einer gegenüberliegenden, mechanisch haftenden Schicht fest an der Unterseite des Griffendes (1) angebracht ist, **dadurch gekennzeichnet, daß** das fest angebrachte Haftband (3) lösbar mit einem austauschbaren, mechanisch haftenden Haftband (4) verbunden ist, das aus zwei einander gegenüberliegenden Trägerschichten aufgebaut ist, die durch eine adhesiv haftende Schicht miteinander verbunden sind, wobei die beiden einander gegenüberliegenden Trägerschichten jeweils mit einer der adhesiv haftenden Schicht gegenüberliegenden, mechanisch haftenden Schicht ausgestattet sind.

2. Tennisschläger nach Anspruch 1, **dadurch gekennzeichnet, daß** die mechanisch haftende Schicht des fest am Griffende (1) angebrachten Haftbandes (3) aus Häkchen besteht, wobei insbesondere der häkchentragende Teil eines Klettverschlusses verwendet wird.

3. Tennisschläger nach Anspruch 2, **dadurch gekennzeichnet, daß**
eine der mechanisch haftenden Schichten des mit dem am Griffende (1) fest angebrachten Haftband (3) verbundenen austauschbaren, mechanisch haftenden Haftbandes (4) aus Häkchen besteht, wobei insbesondere der häkchentragende Teil eines Klettverschlusses verwendet wird, und
eine der mechanisch haftenden Schichten des mit dem am Griffende (1) fest angebrachten Haftband (3) verbundenen austauschbaren, mechanisch haftenden Haftbandes (4) aus Schlaufen besteht, wobei insbesondere der schlaufentragende Teil eines Klettverschlusses verwendet wird,
wobei die aus Schlaufen bestehende Schicht mechanisch mit dem am Griffende (1) fest angebrachten häkchentragenden Haftband (3) verbunden ist.

4. Tennisschläger nach Anspruch 1, **dadurch gekennzeichnet, daß** die mechanisch haftende Schicht des fest am Griffende (1) angebrachten Haftbandes (3) aus Schlaufen besteht, wobei insbesondere der schlaufentragende Teil eines Klettverschlusses verwendet wird.

5. Tennisschläger nach Anspruch 4, **dadurch gekennzeichnet, daß**
beide mechanisch haftenden Schichten des mit dem am Griffende (1) fest angebrachten Haftband (3) verbundenen austauschbaren, mechanisch haftenden Haftbandes (4) aus Häkchen bestehen, wobei insbesondere der häkchentragende Teil eines Klettverschlusses verwendet wird,
wobei eine aus Häkchen bestehende Schicht mechanisch mit dem am Griffende (1) fest angebrachten, schlaufentragenden Haftband (3) verbunden ist.

6. Tennisschläger nach einem der Ansprüche 1 bis 5, **dadurch gekennzeichnet, daß** die Haftkraft zwischen der adhesiv haftenden Schicht und dem Tennisschläger größer ist als die Haftkraft zwischen der mechanisch haftenden Schicht, die der adhesiven Schicht gegenüberliegt, und der daran befestigten, mechanisch haftenden Schicht.

7. Tennisschläger nach Anspruch 6, wobei die Haftkraft zwischen der adhesiv haftenden Schicht und dem Tennisschläger so viel größer ist als die Haftkraft zwischen der mechanisch haftenden Schicht, die der adhesiven Schicht gegenüberliegt, und der daran befestigten, mechanisch haftenden Schicht, daß das mit zwei einander gegenüberliegenden, mechanisch haftenden Schichten ausgestattete Haftband (4) von dem Griffende (1) des Tennisschlägers abgelöst werden kann, ohne den Tennisschläger oder das am Griffende (1) des Tennisschlägers fest angebrachte Haftband (3) zu beschädigen.

8. Tennisschläger nach einem der Ansprüche 1 bis 7, wobei die Haftkraft zwischen der nicht mit dem Tennisschläger verbundenen mechanisch haftenden Schicht und einem Tennisball größer ist als die Gewichtskraft des Tennisballes und gleichzeitig kleiner als die Haftkraft zwischen der mechanisch haftenden Schicht, die der adhesiven Schicht gegenüberliegt, und der daran befestigten, mechanisch haftenden Schicht.

## Claims

1. A tennis racket having a device for picking up tennis balls, wherein an adhesive tape (3) consisting of a carrying-layer with an adhesively adhering layer and an opposite, mechanically adhering layer being fixedly attached to the bottom side of the end of the grip (1), **characterized in that** the fixedly attached adhesive tape (3) is detachably connected with an exchangeable, mechanically adhering adhesive tape (4) composed of two opposite carrying- layers, which are connected with each other by an adhesively adhering layer, wherein the two opposite carrying-layers being each provided with a mechanically adhering layer which is opposite the adhesively adhering layer.

2. Tennis racket according to claim 1, **characterized in that** the mechanically adhering layer of the adhesive tape (3), which is fixedly attached at the end of the grip (1) consists of hooks, wherein particularly the hook-carrying part of a hook-and-loop fastener is used.

3. Tennis racket according to claim 2, **characterized in that** one of the mechanically adhering layers of the exchangeable, mechanically adhering adhesive tape (4) which is connected with the fixedly attached adhesive tape (3) at the end of the grip (1) consists of hooks,
wherein particularly the hook-carrying part of a hook-and-loop fastener is used, and
one of the mechanically adhering layers of the exchangeable, mechanically adhering adhesive tape (4) which is connected with the fixedly attached adhesive tape (3) at the end of the grip (1) consists of loops,
wherein particularly the loop-carrying part of a hook-and-loop fastener is used,
wherein the layer consisting of loops is mechanically connected with the hook-carrying adhesive tape (3) which is fixedly attached at the end of the grip (1).

4. Tennis racket according to claim 1, **characterized in that** the mechanically adhering layer of the adhesive tape, which is fixedly attached at the end of the grip (1) consists of loops, wherein particularly the loop-carrying part of the hook-and-loop fastener is used.

5. Tennis racket according to claim 4, **characterized in that** both mechanically adhering layers of the exchangeable, mechanically adhering adhesive tape (4) which is connected with the fixedly attached adhesive tape (3) at the end of the grip (1) consists of hooks, wherein particularly the hook-carrying part of a hook-and-loop fastener is used,
wherein a layer consisting of hooks is mechanically connected with the loop-carrying adhesive tape (3) which is fixedly attached at the end of the grip (1).

6. Tennis racket according to any of the claims 1 to 5, **characterized in that** the adhesive force between the adhesively adhering layer and the tennis racket is greater than the adhesive force between the mechanically adhering layer, which is opposite the adhesive layer and the mechanically adhering layer to which it is attached.

7. Tennis racket according to claim 6, wherein the adhesive force between the adhesively adhering layer and tennis racket is greater to such an extent as the adhesive force between the mechanically adhering layer, which is opposite the adhesive layer, and the mechanically adhering layer to which it is attached that the adhesive tape (4), which is provided with two opposite mechanically adhering layers, can be detached from the end of the grip (1) of the tennis racket, without damaging the tennis racket or the adhesive tape (3) which is attached at the end of the grip (1) of the tennis racket.

8. Tennis racket according to any of the claims 1 to 7, wherein the adhesive force between the mechanically adhering layer, which is not connected with the tennis racket, and a tennis ball is greater than the weight force of the tennis ball and at the same time less than the adhesive force between the mechanically adhering layer, which is opposite the adhesive layer, and the mechanically adhering layer to which it is attached.

## Revendications

1. Raquette de tennis comprenant un dispositif pour ramasser des balles de tennis, dans lequel une bande adhésive (3) constituée d'une couche de support avec une couche d'accrochage adhésive et une couche opposée d'accrochage mécanique est appliquée fermement sur la face inférieure de l'extrémité du manche (1), **caractérisée en ce que** la bande adhésive (3) appliquée fermement est reliée de manière détachable à une bande (4) interchangeable à accrochage mécanique constituée de deux couches porteuses opposées l'une à l'autre et reliées l'une à l'autre par une couche à accrochage adhésif, les deux couches porteuses mutuellement opposées étant chacune équipée d'une couche à accrochage mécanique à l'opposé de la couche à accrochage adhésif.

2. Raquette de tennis selon la revendication 1, **caractérisée en ce que** la couche à accrochage mécanique de la bande adhésive (3) appliquée fermement à l'extrémité du manche (1) est constituée de crochets, ce pourquoi on utilise en particulier la partie porteuse de crochets d'une fermeture autoagrippante.

3. Raquette de tennis selon la revendication 2, **caractérisée en ce que** :
l'une des couches à accrochage mécanique de la bande à accrochage mécanique (4) interchangeable reliée à la bande adhésive (3) appliquée fermement à l'extrémité du manche (1) est constituée de crochets, ce pourquoi on utilise en particulier la partie porteuse de crochets d'une fermeture autoagrippante, et
l'une des couches à accrochage mécanique de la bande à accrochage mécanique (4) interchangeable reliée à la bande adhésive (3) appliquée fermement à l'extrémité du manche (1) est constituée de bouclettes, ce pourquoi on utilise en particulier la partie porteuse de bouclettes d'une fermeture autoagrippante, et
la couche constituée de bouclettes est reliée par voie mécanique à la bande porteuse de crochets (3) appliquée fermement à l'extrémité du manche (1).

4. Raquette de tennis selon la revendication 1, **caractérisée en ce que** la couche à accrochage mécanique de la bande adhésive (3) attachée fermement à l'extrémité du manche (1) est constitué de bouclettes, ce pourquoi on utilise en particulier la partie porteuse de bouclettes d'une fermeture autoagrippante.

5. Raquette de tennis selon la revendication 4, **caractérisée en ce que** :
les deux couches à accrochage mécanique de la bande à accrochage mécanique (4) interchangeable reliée à la bande adhésive (3) appliquée fermement à l'extrémité du manche (1) sont constituées par des crochets, ce pourquoi on utilise en particulier la partie porteuse de crochets d'une fermeture autoagrippante, et
une couche constituée de crochets est reliée par voie mécanique à la bande adhésive (3) porteuse de bouclettes appliquée fermement à l'extrémité du manche (1).

6. Raquette de tennis selon l'une des revendications 1 à 5, **caractérisée en ce que** la force d'accrochage entre la couche à accrochage adhésif et la raquette est supérieure à la force d'accrochage entre la couche à accrochage mécanique, qui se trouve à l'opposé de la couche adhésive, et la couche à accrochage mécanique fixée sur celle-ci.

7. Raquette de tennis selon la revendication 6, dans laquelle la force d'accrochage entre la couche à accrochage adhésif et la raquette est supérieure à la force d'accrochage entre la couche à accrochage mécanique, qui se trouve à l'opposé de la couche adhésive, et la couche à accrochage mécanique fixée sur celle-ci, et cela de telle manière que la bande (4) dotée de deux couches à accrochage mécanique opposées l'une à l'autre peut être détachée de l'extrémité du manche (1) de la raquette sans endommager la raquette ou la bande adhésive (3) appliquée fermement à l'extrémité du manche (1) de la raquette.

8. Raquette selon l'une des revendications 1 à 7, dans laquelle la force d'accrochage entre la couche à accrochage mécanique qui n'est pas reliée à la raquette et une balle de tennis est supérieure à la force pondérale de la balle de tennis et simultanément inférieure à la force d'accrochage entre la couche à accrochage mécanique, qui se trouve à l'opposé de la couche adhésive, et la couche à accrochage mécanique fixée sur celle-ci.
